# EUROPÄISCHE PATENTSCHRIFT

(11) **EP 1 856 354 B1**
(45) Veröffentlichungstag und Bekanntmachung des Hinweises auf die Patenterteilung: **18.02.2009**
(21) Anmeldenummer: 06707306.4
(22) Anmeldetag: 27.02.2006
(51) Int. Cl.: E05B 45/06, G08B 13/04

(54) **ÜBERWACHUNGSEINRICHTUNG FÜR FENSTER UND TÜREN**
MONITORING DEVICE FOR WINDOWS AND DOORS
DISPOSITIF DE SURVEILLANCE POUR PORTES ET FENETRES

(30) Priorität: 25.02.2005 EP 05101470; 22.04.2005 DE 202005006796 U
(43) Veröffentlichungstag der Anmeldung: 21.11.2007
(73) Patentinhaber: WERU AG, 73635 Rudersberg (DE)
(72) Erfinder: BUCHHALTER, Thomas, 53859 Niederkassel (DE)
(74) Vertreter: Schnekenbühl, Robert Matthias L.
(86) Internationale Anmeldenummer: PCT/EP2006/001795
(87) Internationale Veröffentlichungsnummer: WO 2006/089795

(56) Entgegenhaltungen:
- EP-A- 0 307 873
- EP-A- 0 878 600
- WO-A-20/04109236
- WO-A-20/05066440
- WO-A-20/05066913
- DE-A1- 4 331 665
- DE-A1- 10 147 253
- DE-U1- 8 907 452
- DE-U1- 29 603 917

## Beschreibung

Die vorliegende Erfindung bezieht sich auf eine Überwachungseinrichtung zur Sicherung von Fenstern und Türen nach dem Oberbegriff des Anspruchs 1.

Bei einer derartigen aus der DE 296 03 917 U1 bekannten Überwachungseinrichtung ist die erste Sensorvorrichtung durch einen im Mehrkantsteckstift eingelassenen Magneten und einen um den Mehrkantsteckstift angeordneten Reedkontaktschalter gebildet, was den Nachteil mit sich bringt, dass die Kippstellung eines Fensters oder einer Tür nicht von einer unverriegelten Offenstellung unterschieden werden kann. Außerdem ist diese Anordnung aufwändig und schwierig zu verwirklichen. Ein Element des nicht im einzelnen beschriebenen Die zweiten Sensorvorrichtung ist am Griffbeschlag angeordnet, was ebenfalls aufwändig ist. Mit dieser zweiten Sensorvorrichtung soll festgestellt werden, ob der Tür- oder Fensterflügel offen ist. Bei dieser Überwachungseinrichtung werden die von der Auswerteeinheit gelieferten Signale über einen Sender an eine Überwachungszentrale geliefert, was keine unmittelbare Abschreckungswirkung gegenüber einem Unbefugten bietet.

Aufgabe der vorliegenden Erfindung ist es, eine Überwachungseinrichtung zur Sicherung von Fenstern und Türen der eingangs genannten Art zu schaffen, die konstruktiv und montagetechnisch einfacher aufgebaut ist und, die eine Unterscheidung zwischen den üblicherweise drei Flügelpositionen (Offenstellung, Kippstellung, verriegelte Geschlossenstellung) bietet. Weiterhin soll deren konstruktive Ausgestaltung für Fenster und Türen unabhängig von deren Anschlagseite ermöglicht werden. Gemäß Ausführungsformen soll eine unmittelbar Alarmierung am Einbauort vorgesehen sein

Zur Lösung dieser Aufgabe sind bei einer Überwachungseinrichtung zur Sicherung von Fenstern und Türen der genannten Art die im Anspruch 1 angegebenen Merkmale vorgesehen.

Durch die erfindungsgemäßen Maßnahmen ist zum einen eine Vereinfachung der ersten Sensorvorrichtung sowohl konstruktiver als auch baulicher als auch montagemäßiger Weise erreicht. Es ist möglich, die üblicherweise drei Griffpositionen zu unterscheiden und beispielsweise über Anzeigeleuchten kenntlich zu machen. Des Weiteren ist die Ausgestaltung und Anordnung der zweiten Sensorvorrichtung derart, dass eine Zuordnung von Reedkontaktschalter und Magnet in jedem Fall sicher und so positioniert ist, dass in sehr einfacher und kostengünstiger Weise eine Überwachungseinrichtung ermöglicht ist , die sowohl für den Linksanschlag als auch für den Rechtsanschlag eines Fenster- oder Türflügels ohne weiteres geeignet ist. Auch eine zweiflüglige Unordnung eines Fensters oder einer Tür mit mittigem ortsfesten Verschlussschenkel ist ohne weiteren Aufwand möglich.

Bauliche und einbautechnische Vorteile der ersten Sensorvorrichtung ergeben sich aus den Merkmalen eines oder mehrerer der Ansprüche 2 bis 5, wobei je nachdem, ob bzw. welcher der in Form von Tastern vorgesehenen Mikroschalter betätigt ist, die drei Griffstellungen unterschieden werden können.

Vorteilhafte Ausgestaltungen hinsichtlich der Anordnung und Befestigung des dem jeweiligen Reedkontaktschalter zugeordneten Magneten ergeben sich aus den Merkmalen eines oder mehrerer der Ansprüche 6 bis 8. Dabei ist ein bevorzugtes Ausführungsbeispiel mit den Merkmalen des Anspruchs 8 deshalb gegeben, weil in dieser Ausgestaltung der Magnetanordnung diese, wie auch die betreffenden Verschlussbeschläge robotermäßig am ortsfesten Rahmen angebracht beziehungsweise angeschraubt werden können.

Gemäß Anspruch 9 ist ein Mikroprozessor zu schnellen Datenauswertung und Ansteuerung vorgesehen.

Mit den Merkmalen nach Anspruch 10 ist eine unmittelbare vom betreffenden Fenster oder Tür ausgehende und auf den Eindringling wirkende Abschreckung gegeben.

Bei einer weiteren bevorzugten Ausführungsform, wie sie sich aus den Merkmalen des Anspruchs 11 und ggf. deren des Anspruchs 12 und/oder 13 ergibt, ist eine weitere Verkleinerung und damit optisch wenig oder gar nicht auffallende Anordnung am Flügel erreicht.

Die Merkmale des Anspruchs 14 ermöglichen einen Hinweis für den Benutzer, ob eine Verriegelung des Flügels am ortsfesten Rahmen und damit eine Überwachung und Alarmfunktion vorliegt oder nicht

Weitere Ausgestaltungen der Überwachungseinrichtung hinsichtlich Gehäuse und Gehäuseanordnung sowie der Aufnahme verschiedener Bauteile im Gehäuse ergeben sich aus den Merkmalen eines oder mehrerer der Ansprüche 15 bis 18.

Die vorliegende Erfindung bezieht sich gemäß Anspruch 19 ferner auf ein Fenster oder eine Tür mit einer Überwachungseinrichtung nach Anspruch 1 und gegebenenfalls mindestens einem der folgenden Ansprüche.

Bei einer bestimmten Flügelanordnung sind die Merkmale nach Anspruch 20 zweckmäßigerweise vorgesehen.

Weitere Einzelheiten der Erfindung sind der folgenden Beschreibung zu entnehmen, in der die Erfindung anhand der in der Zeichnung dargestellten Ausführungsbeispiele näher beschrieben und erläutert ist. Es zeigen:
- Figur 1: in teilweise abgebrochener und auseinandergezogener, schematischer Ansicht eine an einem Fensterflügel beziehungsweise dessen zugeordnetem ortsfesten Rahmen jeweils verschlussseitig angeordnete Überwachungseinrichtung gemäß einem bevorzugten Ausführungsbeispiel vorliegender Erfindung,
- Figuren 2 und 2A: einen Horizontalschnitt durch den am ortsfesten Rahmen geschlossen gehaltenen Fensterflügel nach Figur 1 sowie den am ortsfesten Rahmen gehaltenen Teil der Überwachungseinrichtung in Schrägansicht,
- Figur 3: eine Draufsicht auf den im Fensterflügel angeordneten Teil der Überwachungseinrichtung, jedoch gemäß einer Variante gegenüber Figur 1,
- Figur 4: einen Schnitt längs der Linie IV-IV der Figur 3,
- Figur 5: einen Schnitt längs der Linie V-V der Figur 3,
- Figur 6: den Teil der Überwachungseinrichtung nach Figur 3, jedoch in einer schematisch und perspektivisch dargestellten Unteransicht, und
- Figur 7: eine perspektivischer Darstellung des fertigmontierten und verschlussseitig in den Flügel eines Fensters einbaubaren Teils der Überwachungseinrichtung, jedoch gemäß einem anderen Ausführungsbeispiel vorliegender Erfindung.

Die in verschiedenen Ausführungsformen beziehungsweise Varianten dargestellte Überwachungseinrichtung 10, 110 beziehungsweise 210 dient zum Erfassen der Stellung eines Türflügels oder eines Fensterflügels 11 gegenüber dessen ortsfestem Rahmen 12 und bei verriegelter Geschlossenstellung des Flügels 11 der Alarmsicherung gegenüber unbefugtes beziehungsweise gewaltsames Öffnen des Flügels 11 mittels einer von der Überwachungseinrichtung 10, 110, 210 angesteuerten Alarmvorrichtung 13. Die Überwachungseinrichtung 10, 110 beziehungsweise 210 setzt sich im Wesentlichen zusammen aus einem im Flügel 11 angeordneten und gehaltenen Hauptteil 14, 114, 214 und einem mit diesem zusammenwirkenden und diesem örtlich im ortsfesten Rahmen 12 benachbarten Zusatzteil 15. Sowohl das Hauptteil 14, 114, 214 als auch das Zusatzteil 15 sind im jeweiligen verschlussseitigen Rahmenschenkel 16 des Flügels 11 beziehungsweise 17 des ortfesten Rahmens 12 angeordnet. Der Hauptteil 14, 114, 214 der Überwachungseinrichtung 10, 110, 210 ist mit einem Griff 20, 220 des betreffenden Flügels 11 über dessen drehfesten Mehrkantsteckstift 19 in Wirkverbindung, der den Hauptteil 14, 114, 214 durchdringt und im verschlussseitigen Rahmenschenkel 16 des Flügels 11 mit der nicht dargestellten Schließmechanik zum Verriegeln, Entriegeln einschließlich Öffnen und Kippen des Fensterflügels 11 verbunden ist.

Gemäß Figur 1 ist der Griff 20 mit einem Griffbeschlag 21 verbunden, durch den der Mehrkantsteckstift 19 ragt und der eine Verrastung des Griffs 20 in den verschiedenen, hier drei Drehstellungen bewirkt. Zwischen dem mit dem Mehrkantsteckstift 19 verbundenen Ende des Griffs 20 und einem Gehäuse 22 des Griffbeschlags 23 ist ein Gehäusedeckel schwenkbar vorgesehen, der Befestigungsbohrungen 24 freigibt.

Der Hauptteil 14 der Überwachungseinrichtung 10, der im wesentlichen eine erste Sensorvorrichtung 40 und Teile einer zweiten Sensorvorrichtung 45 sowie die Alarmvorrichtung 13 und eine Anzeigevorrichtung 56 beinhaltet, ist in einem Hauptgehäuse 25 aus Kunststoff untergebracht, das insgesamt länglich ausgebildet, wenig tief und schmal ist. Das Hauptgehäuse 25 besitzt einen Boden 26 und eine einstückig damit verbundene umlaufende Wand 27 sowie einen abnehmbaren Deckel 28. Die Länge des Hauptgehäuses 25 ist größer als die des Griffbeschlagsgehäuses 22. Beim dargestellten Ausführungsbeispiel ist das Griffbeschlagsgehäuse 22 mit dem Deckel 28 des Hauptgehäuses 25 für die Überwachungseinrichtung 10 einstückig. In gestrichelt dargestellter Weise kann das Griffbeschlagsgehäuse 22 auch separat ausgebildet und mit einem Boden versehen sein, mit dem es unverschiebbar auf dem Deckel 28 des Hauptgehäuses 25 aufsetzbar ist.

Das Hauptgehäuse 25, das in runden Ausnehmungen im Deckel 28 und im Boden 26 vom Mehrkantsteckstift 19 drehbar durchdrungen ist, ist in eine entsprechende Ausnehmung 30 im verschlussseitigen Rahmenschenkel 16 des Flügelrahmens 11 in Betriebsstellung eingesetzt und mittels den Griff 20 benachbarter Schrauben 31 am verschlussseitigen Rahmenschenkel 16 befestigt. Die Ausnehmung 30 im Rahmenschenkel 16 ist derart, dass das Hauptgehäuse 25 bei auf der Rahmenfläche aufliegenden Deckelrand 28 vollständig aufgenommen ist, während das Griffbeschlagsgehäuse 22 vorsteht.

Am Boden 26 des Hauptgehäuses 25 ist eine Leiterplatte 32 im Wesentlichen unverschiebbar eingebracht, auf der elektrische und elektronische Elemente der ersten und zweiten Sensorvorrichtung 40, 45 und weiterer Vorrichtungen der Überwachungseinrichtung 10 gehalten sind. Auf der Leiterplatte 35 sind im Bereich der vom Mehrkantsteckstift 19 durchdrungenen Bohrungen in Deckel 23 und Leiterplatte 35 auf der letzteren zwei diametral gegenüberliegende, als Taster ausgebildete Mikroschalter 36 und 37 angeordnet, auf die ein Schaltnocken 38 am Umfang einer Schalthülse 39 aus Kunststoff einwirkt, die auf den Mehrkantsteckstift 19 aufgeschoben und mit diesem unverdrehbar verbunden ist. Mit anderen Worten, die außenumfangsseitig zylindrische Schalthülse 39 besitzt einen Innenmehrkant und der axial verlaufende Schaltnocken 38 steht vom Außenumfang der Schalthülse 39 vor. Mit dem Verdrehen des Griffs 20 kommt der Schaltnocken 38 entweder mit dem Mikroschalter 36 oder mit dem Mikroschalter 37 oder mit keinem von beiden in Wirkverbindung. Beim dargestellten Ausführungsbeispiel ist der Schaltnocken 38 in der dargestellten verriegelten Geschlossenstellung des Fensterflügels 11 beziehungsweise des Griffs 20 mit dem Mikroschalter 36 in Wirkverbindung, in horizontaler Stellung des Griffs mit keinem der Mikroschalter 36, 37 und in um 180° gedrehter Kippstellung des Flügels 11 beziehungsweise des Griffs 20 mit dem Mikroschalter 37 in Verbindung. Es versteht sich, dass die räumliche Anordnung von Mikroschalter 36, 37 und Schaltnocken 38 an der Schalthülse 39 auch in anderer Weise ausgeführt sein kann. Die beiden Mikroschalter 36 und 37 sowie die mit dem mindestens einen Schaltnocken 38 versehene Schalthülse 39 sind Teil der ersten Sensorvorrichtung 40, die zum Erfassen beziehungsweise Detektieren der Schwenkstellung des Griffs 20 und damit einer der üblicherweise drei Stellungen eines Fensterflügels 11 dienen, nämlich die verriegelte Geschlossenstellung, die unverriegelte Offenstellung sowie die Kippstellung.

Die zweite Sensorvorrichtung 45 der Überwachungseinrichtung 10, die einenteils dem Hauptteil 14 und anderenteils dem Zusatzteil 15 zugeordnet ist, besitzt zwei Reedkontaktschalter 46 und 47, die auf der Leiterplatte 35 an einen der ersten Sensorvorrichtung 40 abgewandten Bereich vorgesehen sind. Die beiden Reedkontaktschalter 46 und 47 sind längs der einander gegenüberliegenden Längswände des Hauptgehäuses 25 angeordnet. Mit dem einen und/oder anderen Reedkontaktschalter 46, 47 ist jeweils ein mit diesem oder diesen in Wirkverbindung stehender Magnet 50 zugeordnet, der das Zusatzteil 15 der Überwachungseinrichtung 10 bildet und im verschlussseitigen Rahmenschenkel 17 des ortfesten Rahmens 12 angeordnet ist. Beim dargestellten Ausführungsbeispiel ist eine den Magnet 50 aufnehmender Kunststoffträger 51 in einer Form ausgebildet, der eine Montage mittels Roboter am betreffenden Rahmenschenkel 17 ermöglicht. Dies wird dadurch erreicht, dass der den Magneten 50 haltende Träger 51 eine Form und Abmessungen aufweist, die denjenigen ortsfesten Verschlusselementen entsprechen, die mit den den beweglichen Flügel verriegelnden Beschlägen zusammenwirken. Hierbei ist der Träger 51 mit dem Magneten 50 entsprechend Figur 2 in einem Falz 52 des verschlussseitigen Rahmenschenkel 17 des ortsfesten Rahmens 12 an einem Ort angeordnet, der der das Hauptgehäuse aufnehmenden Ausnehmung 30 im verschlussseitigen Rahmenschenkel 16 des Flügelrahmens 11 benachbart angeordnet ist.

Auf der Leiterplatte 35 ist außerdem eine Auswerteeinheit 55 in Form eines Mikroprozessors gehalten, der die von der ersten Sensorvorrichtung 40 und die von der zweiten Sensorvorrichtung 45 kommenden Signale verarbeitet und, wie noch zu beschreiben sein wird, die Anzeigevorrichtung 56 und/oder die Alarmvorrichtung 13 ansteuert beziehungsweise in Betrieb setzt. Die Anzeigevorrichtung 56 besitzt zwei vorzugsweise unterschiedlich farbige LEDs 57, 58, deren Licht von außerhalb des Deckels 23 durch Sichtfenster 59 oder dergleichen sichtbar ist. Die Alarmvorrichtung 13 besitzt als Alarmelement ein Piezoelement, das im Hauptgehäusedeckel 28 gehalten und mit der Leiterplatte 35 über eine lösbare Steckervorrichtung verbunden ist.

In nicht im Einzelnen dargestellter Weise ist der Leiterplatte 35 über eine weitere Steckervorrichtung eine Speisungsspannungsquelle, wie beispielsweise eine Batterie, verbindbar. Dies ist für den Fall vorgesehen, dass die Batterie außerhalb des Hauptgehäuses 25 im Flügelrahmen untergebracht ist.

Gemäß Figur 1 besitzt die Überwachungseinrichtung 10 außerdem einen Glasbruchmelder 60, der auf eine Scheibe 61 des Flügels 11 nahe dem verschlussseitigen Rahmenschenkel 16 aufgeklebt ist und dessen Verbindungskabel durch Bohrungen im Rahmenschenkel 16 und in der Längswand des Hauptgehäuses 25 hindurch geführt und mit einer Steckervorrichtung an der Leiterplatte 35 angeschlossen ist.

Die Wirkungsweise der Überwachungseinrichtung 10 ist folgende:

Je nach Stellung des Griffs 20 detektiert der Mikroprozessor 55 aufgrund der Signale der ersten Sensorvorrichtung 40, ob der Fensterflügel 11 gegenüber dem ortsfesten Rahmen 12 verriegelt verschlossen ist oder ob keine Verriegelung zwischen Flügel 11 und ortsfestem Rahmen 12 besteht oder ob der Flügel 11 gegenüber dem ortsfesten Rahmen 12 gekippt ist. In den letzteren beiden Fällen leuchtet beispielsweise die rote LED 57 als Warnung auf. Im erstgenannten Fall der Fensterflügelverriegelung am ortsfesten Rahmen 12 steuert der Mikroprozessor 25 eine grüne LED 58 an. In der verriegelten Geschlossenstellung des Flügels 11 bewirkt der benachbarte Magnet 50 im ortsfesten Rahmen 12 ein Schließen des betreffenden benachbarten Reedkontaktschalters 46 oder 47, was der Mikroprozessor 55 anhand des Signales der zweiten Sensorvorrichtung 45 ebenfalls erfasst. Auch in der unverriegelten Geschlossenstellung des Flügels 11 gegenüber dem ortsfesten Rahmen 12 kann dies möglich sein. Gleichzeitig wird jedoch über die erste Sensorvorrichtung 40 vom Mikroprozessor 55 erfasst, dass eine Verriegelung nicht stattgefunden hat, so dass die Überwachungseinrichtung 10 beim beabsichtigten oder auch unbeabsichtigten Öffnen des Flügels 11 die Alarmvorrichtung 13 nicht ansteuert. Lediglich in verriegeltem Zustand wird dann, wenn der Fensterflügel 11 gewaltsam aufgehebelt und der Abstand des Magneten 50 vom betreffenden Reedkontaktschalter 46 größer wird, der Reedkontaktschalter 46 oder 47 geöffnet, was der Mikroprozessor 55 erfasst, so dass die Alarmvorrichtung 13 hier in Form des akustischen Signals angesteuert wird.

Auf Grund der beiden parallel angeordneten und an gegenüberliegenden Längsseiten des Hauptgehäuses 25 angeordneten Reedkontaktschalter 46 und 47 kann das Hauptteil 14 sowohl für links als auch für rechts angeschlagene Tür- oder Fensterflügel 11 verwendet werden; außerdem ist es möglich, bei gegenläufig angeschlagenen Flügeln 11 am gemeinsamen ortsfesten Rahmenschenkel je nach dessen Breite entweder lediglich ein Magnet 50 oder zwei beabstandete Magnete 50 anzuordnen.

Die Figuren 3 bis 6 zeigen eine konstruktive Variante der Überwachungseinrichtung 110, die funktionell der Überwachungseinrichtung 10 der Figuren 1 und 2 entspricht, jedoch unterschiedlich im konstruktiven Aufbau der ersten Sensorvorrichtung 140 sowie in der Ausgestaltung beziehungsweise Anordnung der Speisespannungsquelle ist.

Die erste Sensorvorrichtung 140 nach den Figuren 3 bis 6 unterscheidet sich von der entsprechenden ersten Sensorvorrichtung 40 nach den Figuren 1 und 2 dadurch, dass die Mikroschalter nicht aufrecht stehend an der Leiterplatte 135, sondern liegend gehalten sind und somit der an einer Schaltscheibe 139 angeordnete Schaltnocken 138 nicht radial, sondern axial auf den betreffenden Mikroschalter 136, 137 drückt.

Des Weiteren ist die Speisespannungsquelle in Form von zwei Batterien 63 im Hauptgehäuse 25 integriert, derart, dass die beiden Batterien 63 parallel zu den Längsseitenwänden und zwischen diesen und der mit dem Mehrkantsteckstift 19 drehfest verbundenen Schaltscheibe 138 untergebracht sind.

Figur 6 zeigt die Möglichkeit, die Batterien 63 auszuwechseln, indem das Hauptgehäuse 125 im Bereich des Mehrkantsteckstiftes 19 beziehungsweise der Schaltscheibe 138 mit einem abnehmbar verrastbaren Haubenteil 64 bestückt ist, das den Zugang zu den beiden an den Längsseitenwänden angeordneten Batterieräumen freigibt.

Die zweite Sensorvorrichtung 145 bei dieser Variante entspricht der zweiten Sensorvorrichtung 45 der Figuren 1 und 2; dies gilt auch für die Auswertevorrichtung 55 sowie für die Alarmvorrichtung 13 und die Anzeigevorrichtung 156, die hier mit zwei gerundeten Sichtfenstern 159 sowie Lichtleitern im Deckel 128 oberhalb der LEDs versehen ist.

Figur 7 zeigt eine weitere Ausführungsform des Hauptteils 214 der Überwachungseinrichtung 210 gegenüber der Überwachungseinrichtung 10, 110 nach den Figuren 1 und 2 beziehungsweise 3 bis 6. Während bei den vorgenannten Ausführungsbeispielen beziehungsweise Varianten der Hauptteil 14, 114 der Überwachungseinrichtung 10, 110 in einem gesonderten Hauptgehäuse 25 mit Boden 26 und Deckel 28, 128 vorgesehen ist, auf dem das Griffbeschlagsgehäuse 22 zweiteilig oder einteilig mit dem Hauptgehäusedeckel 28 aufgesetzt ist, sind beim Ausführungsbeispiel der Figur 7 das Hauptgehäuse 25 und das Griffbeschlagsgehäuse 22 zu einem einzigen Fußgehäuse 70 des Griffs 220 als Hauptgehäuse 225 integriert beziehungsweise kombiniert. Dieses Fußgehäuse 70 besitzt etwa die Form des Hauptgehäuses 25, 125 mit einem Boden 226 und einen Deckel 228, welcher letzterer randseitig über die umlaufende Wand 227 übersteht und an seinem der Befestigung des Griffs 220 abgewandten Ende mit der Abdeckung 74 der Alarmvorrichtung 213 sowie mit den hier länglichen gerundeten Sichtfenster 259 für die Anzeigevorrichtung 256 versehen ist. Auch bei diesem Ausführungsbeispiel wird das Fußgehäuse 70 bzw. Hauptgehäuse 225 in eine Ausnehmung im verschlussseitigen Rahmenschenkel 16 des Fenster- oder Türflügels 11 versenkt, wobei in versenktem und montiertem Zustand der randseitige Überstand des Deckels 228 gegenüber der umlaufenden Wand 227 auf der dem Wohnraum zugewandten Innenfläche des verschlussseitigen Rahmenschenkels 16 des Flügels 11 aufsitzt.

## Patentansprüche

1. Überwachungseinrichtung (10, 110, 210) zur Sicherung von Fenstern und Türen, deren schwenkbarer Griff (20, 220) an einem Griffbeschlag (21) gehalten und über einen Mehrkantsteckstift (19) mit Verschlusseinrichtungen drehfest verbindbar ist, mit einem die Überwachungseinrichtung (10, 110 210) zumindest teilweise aufnehmenden Gehäuse (25, 125, 225), das vom Mehrkantsteckstift (19) durchdrungen ist, mit einer ersten Sensorvorrichtung (40, 140) zum Erfassen der Schwenkstellung des Griffs (20, 220) und mit einer zweiten Sensorvorrichtung (45, 145) zum Erfassen der Geschlossenstellung sowie mit einer Auswerteeinheit (55), die Detektionssignale von der ersten und der zweiten Sensorvorrichtung (40, 45; 140, 145) verknüpft und auswertet und gegebenenfalls ein Alarmsignal veranlasst, **dadurch gekennzeichnet, dass** an dem Boden des Gehäuses (25) eine Leiterplatte (35) eingebracht ist, und zwischen dem Ende des Griffs (20) und einem Gehäuse (22) des Griffbeschlags (21) ein Gehäusedeckel (23) schwenkbar vorgesehen ist, dass
die erste Sensorvorrichtung (40, 140) zwei auf der Leiterplatte (32) im Bereich der vom Mehrkantsteckstift (19) durchdrungenen Bohrungen in Gehäusedeckel (23) und Leiterplatte (35) diametral gegenüberliegend angeordnete Mikroschalter (36, 37; 136, 137) aufweist, die von einem mit dem Griff (20, 220) drehfest verbundenen Schalternocken (38, 138) betätigbar sind, und dass
die zweite Sensorvorrichtung (45, 145) durch mindestens zwei Reedkontaktschalter (46, 47)gebildet ist, die nahe einer Außenwand des Gehäuses (25, 125, 225) angeordnet sind, und durch einen mit jeweils einem der Reedkontaktschalter (46, 47) zusammenwirkenden Magneten (50), der am verschlussseitigen Schenkel (17) des ortsfesten Rahmens (12) des Fensters oder der Tür befestigt ist, gebildet ist, wobei
die zwei Reedkontaktschalter (46, 47) längs jeweils gegenüberliegender Seitenwände des Gehäuses beabstandet angeordnet sind.

2. Überwachungseinrichtung nach Anspruch 1, **dadurch gekennzeichnet, dass** zwischen dem Mehrkantsteckstift (19) und den Mikroschaltern (36, 37; 136, 137) ein mit einer Schaltnocke (38, 138) versehenes Schaltelement (39, 139) angeordnet ist, das mit dem Mehrkantsteckstift (19) drehfest verbunden ist.

3. Überwachungseinrichtung nach Anspruch 2, **dadurch gekennzeichnet, dass** das Schaltelement (39, 139) im Gehäuse (25, 125, 225) drehbar gelagert gehalten ist.

4. Überwachungseinrichtung nach Anspruch 2 oder 3, **dadurch gekennzeichnet, dass** eine einzige Schaltnocke (38, 138) in axialer oder radialer Erstreckung des Schaltelementes (39, 139) vorgesehen ist.

5. Überwachungseinrichtung nach mindestens einem der vorhergehenden Ansprüche, **dadurch gekennzeichnet, dass** die beiden Mikroschalter (36, 37; 136, 137) einander diagonal gegenüberliegend angeordnet sind.

6. Überwachungseinrichtung nach mindestens einem der vorhergehenden Ansprüche, **dadurch gekennzeichnet, dass** der Magnet (50) im Falz (52) des verschlussseitigen ortsfesten Rahmenschenkels (17) angeordnet ist.

7. Überwachungseinrichtung nach Anspruch 6, **dadurch gekennzeichnet, dass** der Magnet (50) in den betreffenden Rahmenschenkel (17) eingelassen ist.

8. Überwachungseinrichtung nach Anspruch 6, **dadurch gekennzeichnet, dass** der Magnet (50) in oder an einem Träger (51) gehalten ist, der die Form eines im ortsfesten Rahmen vorgesehenen Verschlussstückes aufweist.

9. Überwachungseinrichtung nach mindestens einem der vorhergehenden Ansprüche, **dadurch gekennzeichnet, dass** die Auswerteeinheit durch einen Mikroprozessor (55) gebildet ist.

10. Überwachungseinrichtung nach mindestens einem der vorhergehenden Ansprüche, **dadurch gekennzeichnet, dass** im Gehäuse (25, 125, 225), vorzugsweise in bzw. an dessen Deckel (28, 128, 228), eine optische und/oder akustische Alarmeinrichtung (13, 113, 213) angeordnet ist, die von der Auswerteeinheit (55) angesteuert ist.

11. Überwachungseinrichtung nach mindestens einem der vorhergehenden Ansprüche, **dadurch gekennzeichnet, dass** der den Griff (220) schwenkbar haltende Griffbeschlag in das Gehäuse (225) für die wesentlichen Teile der Überwachungseinrichtung (210) integriert ist.

12. Überwachungseinrichtung nach mindestens einem der vorhergehenden Ansprüche, **dadurch gekennzeichnet, dass** das Gehäuse (25, 125, 225) für die wesentlichen Teile der Überwachungseinrichtung (10, 110, 210) bzw. das den Griffbeschlag (21) integrierend aufnehmende Gehäuse (225) im verschlussseitigen Rahmenschenkel (16) des Fenster- oder Türflügels (11) versenkt angeordnet ist.

13. Überwachungseinrichtung nach Anspruch 12, **dadurch gekennzeichnet, dass** der Deckel (228) des zu einem Griff-Fußgehäuse (70) reduzierten Gehäuse (225) randseitig auf der raumseitigen Fläche des verschlussseitigen Rahmenschenkels (16) des Flügels (11) aufsitzt.

14. Überwachungseinrichtung nach mindestens einem der vorhergehenden Ansprüche, **dadurch gekennzeichnet, dass** sie eine Anzeigevorrichtung (56, 156, 256) für die verriegelte Geschlossenstellung im Gehäuse (25, 125, 225) aufweist.

15. Überwachungseinrichtung nach mindestens einem der vorhergehenden Ansprüche, **dadurch gekennzeichnet, dass** im Gehäuse (25, 125, 225) ein Steckverbinder-Anschluss für einen externen Glasbruchmelder (60) vorgesehen ist.

16. Überwachungseinrichtung nach mindestens einem der vorhergehenden Ansprüche, **dadurch gekennzeichnet, dass** im Gehäuse (25, 125, 225) ein Anschluss für eine Batterie (63) zur Spannungsversorgung vorgesehen ist.

17. Überwachungseinrichtung nach Anspruch 16, **dadurch gekennzeichnet, dass** die Batterie (63) im Gehäuse (125), 225) auswechselbar aufgenommen ist, wobei im Bereich der ersten Sensorvorrichtung (140) das Gehäuse (125, 225) bodenseitig eine verrastbare Haube (64) besitzt.

18. Überwachungseinrichtung nach mindestens einem der vorhergehenden Ansprüche, **dadurch gekennzeichnet, dass** bodenseitig im Gehäuse (25, 125, 225) eine Leiterplatte (35, 135) gehalten ist, die die Mikroschalter (36, 37; 136, 137), Reedkontaktschalter (46, 47), Auswerteeinheit (55), Anschlussklemmen und dergleichen trägt.

19. Fenster oder Tür mit einer Überwachungseinrichtung nach Anspruch 1 und gegebenenfalls mindestens einem der folgenden.

20. Fenster oder Tür nach Anspruch 19, **dadurch gekennzeichnet, dass** bei zwei gegenläufig angeschlagenen Flügeln (11) der gemeinsame verschlussseitige ortsfeste Rahmenschenkel (16) mit einem gemeinsamen Magneten (50) für die zweiten Sensorvorrichtungen (45, 145) versehen ist.

## Claims

1. Monitoring device (10, 110, 210) for securing windows and doors, the swivellable handle (20, 220) of which is held on a handle fitting (21) and can be connected, rotation-resistant, via a multi-sided insert pin (19) to locking devices, with a housing (25, 125, 225) at least partly accommodating the monitoring device (10, 110, 210) which is penetrated by the multi-sided insert pin (19) with a first sensor device (40, 140) to record the swivel position of the handle (20, 220) and with a second sensor device (45, 145) to record the closed position and with an evaluation unit (55) which combines and evaluates detection signals from the first and the second sensor device (40, 45; 140, 145) and optionally prompts an alarm signal, **characterized in that** a circuit board (35) is positioned on the bottom of the housing (25) and a housing cover (23) is provided swivellable between the end of the handle (20) and a housing (22) of the handle fitting (21), **in that** the first sensor device (40, 140) has two microswitches (36, 37; 136, 137), which are arranged diametrically opposite one another on the circuit board (32) in the region of the bores penetrated by the multi-sided insert pin (19) in the housing cover (23) and circuit board (35), and which can be actuated by a switching cam (38, 138) connected rotation-resistant to the handle (20, 220), and **in that** the second sensor device (45, 145) is formed by at least two sealed-contact switches (46, 47), which are arranged near an outer wall of the housing (25, 125, 225), and by a magnet (50), cooperating with in each case one of the sealed-contact switches (46, 47), which is attached to the closure-side arm (17) of the fixed frame (12) of the window or door, wherein the two sealed-contact switches (46, 47) are each arranged spaced apart along opposite side walls of the housing.

2. Monitoring device according to claim 1, **characterized in that** arranged between the multi-sided insert pin (19) and the microswitches (36, 37; 136, 137) there is a switching element (39, 139), provided with a switching cam (38, 138), which is connected rotation-resistant to the multi-sided insert pin (19).

3. Monitoring device according to claim 2, **characterized in that** the switching element (39, 139) is held, housed rotatable, in the housing (25, 125, 225).

4. Monitoring device according to claim 2 or 3, **characterized in that** a single switching cam (38, 138) is provided in axial or radial extension of the switching element (39, 139).

5. Monitoring device according to at least one of the previous claims, **characterized in that** the two microswitches (36, 37; 136, 137) are arranged lying diagonally opposite each other.

6. Monitoring device according to at least one of the previous claims, **characterized in that** the magnet (50) is arranged in the fold (52) of the closure-side fixed frame piece (17).

7. Monitoring device according to claim 6, **characterized in that** the magnet (50) is set into the frame piece concerned (17).

8. Monitoring device according to claim 6, **characterized in that** the magnet (50) is held in or against a support (51) which is in the form of a closure piece provided in the fixed frame.

9. Monitoring device according to at least one of the previous claims, **characterized in that** the evaluation unit is formed by a microprocessor (55).

10. Monitoring device according to at least one of the previous claims, **characterized in that** arranged in the housing (25, 125, 225), preferably in or against its cover (28, 128, 228), there is a device generating a visual and/or acoustic alarm (13, 113, 213), which is operated by the evaluation unit (55).

11. Monitoring device according to at least one of the previous claims, **characterized in that** the handle fitting holding the handle (220) swivellable is integrated into the housing (225) for the essential parts of the monitoring device (210).

12. Monitoring device according to at least one of the previous claims, **characterized in that** the housing (25, 125, 225) for the essential parts of the monitoring device (10, 110, 210) or the housing (225) accommodating and integrating the handle fitting (21) is arranged sunk in the closure-side frame piece (16) of the window or door wing (11).

13. Monitoring device according to claim 12, **characterized in that** the cover (228) of the housing (225) reduced to a handle base housing (70) sits edge-side on the room-side surface of the closure-side frame piece (16) of the wing (11).

14. Monitoring device according to at least one of the previous claims, **characterized in that** it has a display device (56, 156, 256) for the locked closed position in the housing (25, 125, 225).

15. Monitoring device according to at least one of the previous claims, **characterized in that** a plug-in connector terminal is provided in the housing (25, 125, 225) for an external glassbreak vibration detector (60).

16. Monitoring device according to at least one of the previous claims, **characterized in that** a terminal for a battery (63) for the voltage supply is provided in the housing (25, 125, 225).

17. Monitoring device according to claim 16, **characterized in that** the battery (63) is accommodated replaceable in the housing (125, 225), wherein the housing (125, 225) has a catchable hood (64), base-side, in the area of the first sensor device (140).

18. Monitoring device according to at least one of the previous claims, **characterized in that** held base-side in the housing (25, 125, 225) there is a circuit board (35, 135) which carries the microswitches (36, 37; 136, 137), sealed-contact switches (46, 47), evaluation unit (55), connection terminals and similar.

19. Window or door with a monitoring device according to claim 1 and optionally at least one of the following.

20. Window or door according to claim 19, **characterized in that** in the case of two oppositely stopped wings (11), the common closure-side fixed frame piece (16) is provided with a common magnet (50) for the second sensor devices (45, 145).

## Revendications

1. Dispositif de surveillance (10, 110, 210) pour sécuriser des fenêtres et des portes dont la poignée pivotante (20, 220) est maintenue contre une butée de poignée (21) et reliée fixement sans rotation à des dispositifs de verrouillage par l'intermédiaire d'une tige polygonale (19), avec un boîtier (25, 125, 225) logeant au moins en partie le dispositif de surveillance (10, 110, 210) et étant traversé par la tige polygonale (19), avec un premier dispositif de détection (40, 140) destiné à détecter la position de pivotement de la poignée (20, 220) et avec un deuxième dispositif de détection (45, 145) pour détecter la position fermée ainsi qu'avec une unité d'analyse (55), les signaux de détection du premier et du deuxième dispositif de détection (40, 45 ; 140, 145) étant associés et analysés et un signal d'alarme étant déclenché le cas échéant, **caractérisé en ce qu'**une plaque conductrice (35) est disposée au fond du boîtier (25), **en ce qu'**un couvercle de boîtier (23) est prévu de façon pivotante entre l'extrémité de la poignée (20) et un boîtier (22) de la butée de poignée (21), **en ce que** le premier dispositif de détection (40, 140) comporte deux microcommutateurs (36, 37 ; 136, 137) disposés de façon diamétralement opposée sur la plaque conductrice (32) dans la zone des alésages percés par la tige polygonale (19) dans le couvercle du boîtier (23) et la plaque conductrice (35), lesdits microcommutateurs pouvant être actionnés par des cames de commutateur (38, 138) reliés fixement sans rotation à la poignée (20, 220), et **en ce que** le deuxième dispositif de détection (45, 145) est formé par au moins deux commutateurs de contact Reed (46, 47) disposés à proximité d'une paroi extérieure du boîtier (25, 125, 225) et formés par un aimant (50) interagissant respectivement avec un des commutateurs de contact Reed (46, 47), ledit aimant étant fixé au niveau du côté fermeture (17) du cadre fixe (12) de la fenêtre ou de la porte, les deux commutateurs de contact Reed (46, 47) étant respectivement disposés le long des parois latérales du boîtier.

2. Dispositif de surveillance selon la revendication 1, **caractérisé en ce qu'**un élément de commutation (39, 139) pourvu d'une came de commutation (38, 138) est disposé entre la tige polygonale (19) et les microcommutateurs (36, 37 ; 136, 137), ledit élément de commutation étant relié fixement sans rotation à la tige polygonale (19).

3. Dispositif de surveillance selon la revendication 2, **caractérisé en ce que** l'élément de commutation (39, 139) est maintenu mobile en rotation dans le boîtier (25, 125, 225).

4. Dispositif de surveillance selon la revendication 2 ou 3, **caractérisé en ce qu'**une came de commutation (38, 138) unique est prévue dans l'extension axiale ou radiale de l'élément de commutation (39, 139).

5. Dispositif de surveillance selon au moins l'une quelconque des revendications précédentes, **caractérisé en ce que** les deux microcommutateurs (36, 37 ; 136, 137) sont disposés de façon opposée dans le plan diagonal.

6. Dispositif de surveillance selon au moins l'une quelconque des revendications précédentes, **caractérisé en ce que** l'aimant (50) est disposé dans la charnière (52) du côté de cadre (17) fixe situé côté fermeture.

7. Dispositif de surveillance selon la revendication 6, **caractérisé en ce que** l'aimant (50) est encastré dans le côté de cadre (17) concerné.

8. Dispositif de surveillance selon la revendication 6, **caractérisé en ce que** l'aimant (50) est maintenu dans ou contre un support (51) prenant la forme d'une pièce de fermeture prévue dans le cadre fixe.

9. Dispositif de surveillance selon au moins l'une quelconque des revendications précédentes, **caractérisé en ce que** l'unité d'analyse est formée par un microprocesseur (55).

10. Dispositif de surveillance selon au moins l'une quelconque des revendications précédentes, **caractérisé en ce qu'**un dispositif d'alarme (13, 113, 213) optique et/ou acoustique commandé par l'unité d'analyse (55) est disposé dans le boîtier (25, 125, 225), de préférence dans et/ou contre son couvercle (28, 128, 228).

11. Dispositif de surveillance selon au moins l'une quelconque des revendications précédentes, **caractérisé en ce que** la butée de poignée maintenant de façon pivotante la poignée (220) est intégrée dans le boîtier (225) pour les parties essentielles du dispositif de surveillance (210).

12. Dispositif de surveillance selon au moins l'une quelconque des revendications précédentes, **caractérisé en ce que** le boîtier (25, 125, 225) est disposé de façon noyée pour les parties essentielles du dispositif de surveillance (10, 110, 210) et/ou le boîtier (225) logeant de façon intégrée la butée de poignée (21) dans le côté de cadre (16) du vantail de fenêtre ou de porte (11) situé côté fermeture.

13. Dispositif de surveillance selon la revendication 12, **caractérisé en ce que** le couvercle (228) du boîtier (225) réduit à une carcasse de base à poignée (70) repose sur la surface côté pièce du côté de cadre (16) situé côté fermeture du vantail (11).

14. Dispositif de surveillance selon au moins l'une quelconque des revendications précédentes, **caractérisé en ce qu'**il comporte un dispositif d'affichage (56, 156, 256) pour la position fermée verrouillée dans le boîtier (25, 125, 225).

15. Dispositif de surveillance selon au moins l'une quelconque des revendications précédentes, **caractérisé en ce qu'**un raccord de connecteur enfichable est prévu dans le boîtier (25, 125, 225) pour un avertisseur de bris de verre (60) externe.

16. Dispositif de surveillance selon au moins l'une quelconque des revendications précédentes, **caractérisé en ce qu'**un raccord est prévu dans le boîtier (25, 125, 225) pour la batterie (63), pour l'alimentation en courant.

17. Dispositif de surveillance selon la revendication 16, **caractérisé en ce que** la batterie (63) est logée de façon amovible dans le boîtier (125, 225), le boîtier (125, 225) possédant côté fond un capot (64) encliquetable dans la zone du premier dispositif de détection (140).

18. Dispositif de surveillance selon au moins l'une quelconque des revendications précédentes, **caractérisé en ce qu'**une plaque conductrice (35, 135) est maintenue côté fond dans le boîtier (25, 125, 225), ladite plaque supportant les microcommutateurs (36, 37 ; 136, 137), les commutateurs de contact Reed (46, 47), l'unité d'analyse (55), les bornes de raccordement et leur équivalent.

19. Fenêtre ou porte dotée d'un dispositif de surveillance selon la revendication 1 et le cas échéant selon au moins l'une quelconque des revendications suivantes.

20. Fenêtre ou porte selon la revendication 19, **caractérisé en ce qu'**en présence de deux vantails (11) butant de façon opposée, le côté de cadre (16) fixe côté fermeture commun est pourvu d'un aimant (50) commun pour les deuxièmes dispositifs de détection (45, 145).
